# EUROPÄISCHE PATENTSCHRIFT

(11) **EP 4 256 143 B1**
(45) Veröffentlichungstag und Bekanntmachung des Hinweises auf die Patenterteilung: **27.08.2025**
(21) Anmeldenummer: 20817268.4
(22) Anmeldetag: 01.12.2020
(51) Int. Cl.: E03B 9/08

(54) **HYDRANT UND VERFAHREN ZUR DEMONTAGE EINER SPINDELANORDNUNG AUS EINEM HYDRANTEN**
HYDRANT AND METHOD FOR DISASSEMBLY OF A SPINDLE ARRANGEMENT FROM A HYDRANT
BORNE D'INCENDIE ET PROCÉDÉ DE DÉMONTAGE D'UN AGENCEMENT DE BROCHE À PARTIR D'UNE BORNE D'INCENDIE

(43) Veröffentlichungstag der Anmeldung: 11.10.2023
(73) Patentinhaber: vonRoll infratec (holding) ag, 6300 Zug (CH)
(72) Erfinder: WENGER, Sascha, 4702 Oensingen (CH)
(74) Vertreter: Troesch Scheidegger Werner AG
(86) Internationale Anmeldenummer: PCT/EP2020/084008
(87) Internationale Veröffentlichungsnummer: WO 2022/117174

(56) Entgegenhaltungen:
- CH-B1- 701 381
- DE-A1- 2 508 792
- DE-A1- 4 243 756
- US-A- 4 440 190

## Beschreibung

Die vorliegende Erfindung betrifft einen Hydranten gemäss dem Oberbegriff von Anspruch 1 und ein Verfahren zur Demontage einer Spindelanordnung aus einem Hydranten.

Hydranten sind mit einem Wasserverteilungssystem verbunden und stellen eine Armatur zur Entnahme von Wasser dar, um der Feuerwehr aber auch öffentlichen und privaten Nutzern die Wasserentnahme aus dem öffentlichen Wasserverteilungssystem zu ermöglichen. Der Netzdruck im Wasserverteilungssystem beträgt typischerweise ca. 6 bis 9 bar. Allgemein werden Hydranten unterschieden zwischen Überflurhydrant und Unterflurhydrant. Der Überflurhydrant ist oberirdisch fest installiert und hat Auslässe mit genormten Kupplungen. Der Unterflurhydrant ist unterirdisch installiert und durch eine Bodenabdeckung von oberhalb verdeckt. Somit ist der Unterflurhydrant eine unter dem Niveau des Bodens gelegene Wasserentnahmestelle, die durch die Bodenabdeckung verschlossen ist.

Hydranten umfassen ein Steigrohr mit einem Innenraum und einer Aussenseite, wobei der Innenraum in den Anschluss zur Wasserentnahme mündet. Zum Öffnen und Sperren von Hydranten sind diese mit einem Hauptventil versehen, welches einen Hauptventilkörper und einen mit dem Hauptventilkörper abdichtbaren Dichtsitz umfasst. Der Hauptventilkörper ist mit einem Ende einer Ventilstange verbunden, durch welche der Hauptventilkörper axial hoch und runter geführt werden kann. Hierzu ist eine Spindelanordnung vorgesehen, welche einen am Steigrohr befestigbaren Spindeldeckel, eine am Spindeldeckel drehbar gelagerte Spindel und ein mit der Ventilstange an einem weiteren Ende gekoppelte Spindelmutter umfasst. Die Spindel und die Spindelmutter stehen hierbei gegenseitig im gewindemässigen Eingriff. Die Spindelanordnung überführt ein an die Spindel angelegtes Drehmoment in eine axiale Verstellung der Ventilstange und somit des Hauptventilkörpers.

Im Verlaufe der Zeit bedarf der Hydrant einer Revision, z.B. eine Revision des Hauptventils, Auswechseln des Hauptventilkörpers, Reinigen des Ventilsitzes, Auswechseln weiterer Einbauteile, etc.

Zur Demontage der Spindelanordnung bzw. des Hauptventils ist es bekannt, den Hydranten von der Wasserzufuhr zu unterbrechen, z.B. durch Trennen von der Wasserversorgung durch ein vorgelagertes Absperrorgan, z.B. ein Schieber. Sobald kein Wasserdruck mehr am Hydranten ansteht, wird der Spindeldeckel vom Steigrohr gelöst, z.B. durch Lösen von Schrauben. Anschliessend könnte die Spindelanordnung bzw. das Hauptventil durch Anlegen einer Zugkraft an z.B. den Spindeldeckel nach oben aus dem Steigrohr herausgenommen werden. Allerdings liegt der Hauptventilkörper in dichter Anlage mit dem Dichtsitz.

Dieses Problem ist im Stand der Technik bekannt und tritt insbesondere bei Hydranten auf, bei welchen das Hauptventil durch radiale Verpressung mit dem Dichtsitz abgedichtet wird.

Es sind Verfahren zur Demontage der Spindelanordnung bzw. des Hauptventils aus dem Hydranten bekannt, bei welchen Schrauben zwischen dem Steigrohr und dem Spindeldeckel angelegt werden. Anschliessend wird die Spindelanordnung über ihr Koppelelement, z.B. ein Bedienvierkant, gedreht, um somit den Hauptventilkörper aus dem Dichtsitz zu ziehen. Als ähnlich mühsam zeigen sich bekannte Verfahren zur Montage der Spindelanordnung bzw. des Hauptventils in den Hydranten. Hierbei kommen separate, verlängerte Schrauben zum Einsatz, welche durch Schraubenlöcher im Spindeldeckel gesteckt werden und in Gewinde im Steigrohr eingeschraubt werden. Der Spindeldeckel wird dann durch Anziehen der Schrauben stückweise abgesenkt bzw. an das Steigrohr angenähert. Hier müssen die Schrauben abwechselnd gedreht werden, um ein Verkanten zu vermeiden.

Die Druckschriften DE4243756A bzw. CH01381B zeigen einen gattungsgemässen Hydranten bzw. seine Demontage.

Ein Nachteil von im Stand der Technik bekannten Verfahren zur eingangs genannten Demontage bzw. Montage der Spindelanordnung bzw. des Hauptventils besteht darin, dass diese Verfahren umständlich und zeitaufwändig sind, zur Verkantung führen können und die Mitnahme von separaten Werkzeugen und Schrauben notwendig machen. Auch müssen die Arbeiten an zumeist schwer zugänglichen Bereichen des Hydranten vorgenommen werden.

Die Aufgabe der vorliegenden Erfindung besteht darin, einen Hydranten und ein Verfahren zur Demontage einer Spindelanordnung aus einem Hydranten anzugeben, welche die vorstehend genannten Nachteile nicht aufweisen.

Diese Aufgabe wird durch einen Hydranten mit den in Anspruch 1 angegebenen Merkmalen gelöst. Vorteilhafte Ausführungsvarianten sowie ein Verfahren zur Demontage einer Spindelanordnung aus einem Hydranten sind in weiteren Ansprüchen angegeben.

Ein Hydrant gemäss der Erfindung umfasst ein Steigrohr und ein Hauptventil, welches einen Hauptventilkörper, einen mit dem Hauptventilkörper abdichtbaren Dichtsitz, eine mit dem Hauptventilkörper an einem Ende verbundene Ventilstange, und eine Spindelanordnung enthält. Die Spindelanordnung umfasst einen am Steigrohr befestigbaren Spindeldeckel, eine am Spindeldeckel drehbar gelagerte Spindel und ein mit der Ventilstange an einem weiteren Ende gekoppelte Spindelmutter. Die Spindel und die Spindelmutter stehen gegenseitig im gewindemässigen Eingriff, ausgebildet zum Überführen eines an die Spindel angelegten Drehmoments in eine axiale Verstellung der Ventilstange. Die Spindelanordnung enthält ferner eine Zapfen/Zapfenauflage-Anordnung, umfassend wenigstens einen Zapfen und wenigstens eine Zapfenauflage, wobei die Zapfenauflage eine erste Auflage und eine zweite Auflage aufweist, gegen welche der Zapfen jeweils in Anlage bringbar ist.

Der Hydrant gemäss der vorliegenden Erfindung zeichnet sich dadurch aus, dass die Spindelanordnung bzw. das Hauptventil über den Spindeldeckel ohne separates Werkzeug aus dem Steigrohr demontiert und zugleich in das Steigrohr montiert werden kann. Zudem sind die jeweiligen Abläufe hierzu selbsterklärend sowie rasch und einfach vor Ort durchführbar. Die Abläufe sind weiter vorteilhaft auch an schwer zugänglichen Hydranten rasch und einfach durchführbar.

Das Steigrohr ist mit mindestens einer Zapfenauflage versehen, welche eine erste und zweite Auflage aufweist. Am Spindeldeckel ist wiederum mindestens ein Zapfen ausgeformt, welcher gegen die erste und zweite Auflage in Anlage gebracht werden kann. Sobald der Zapfen gegen eine entsprechende der Auflagen angelegt ist, kann die Spindel in eine Richtung gedreht werden, in welcher die Spindelanordnung bzw. das Hauptventil entweder nach oben gedrückt wird, zum Herausziehen des Hauptventilkörpers aus dem Dichtsitz, oder nach unten gedrückt wird, zum Einpressen des Hauptventilkörpers in den Dichtsitz hinein. Hierzu wird mittels der Spindelanordnung die rotatorische Bewegung in die notwendige translatorische Bewegung umgesetzt. Die hierbei erzeugte Kraft wird über den Zapfen des Spindeldeckels in die jeweilige Auflage im Steigrohr eingeleitet. In Gegenreaktion wird mit fortgesetztem Drehen der Spindel die Spindelmutter axial verstellt und werden somit die Ventilstange und der Hauptventilkörper axial verstellt. Mit Anheben des Hauptventilkörpers gelangt dieser zunehmend aus der festen Anlage bzw. radialen Verpressung mit dem Dichtsitz heraus, bis eine Höhe erreicht ist, ab welcher der Hauptventilkörper aus dem Dichtsitz befreit ist. Die Spindel kann über ein sich nach aussen erstreckendes, drehstarr mit der Spindel verbundenes Koppelelement gedreht werden, z.B. ein Bedienvierkant.

In diesem Zustand kann das Hauptventil aus dem Steigrohr nach oben entnommen werden. Mit "Entnahme des Hauptventils aus dem Steigrohr" ist im Zusammenhang der vorliegenden Anmeldung die Entnahme einer Anordnung gemeint, welche umfasst: den Hauptventilkörper, die hieran anschliessende Ventilstange, die hiermit am anderen Ende gekoppelte Spindelanordnung, der mit der Spindel hiervon drehbar gekoppelte Spindeldeckel. Diese Anordnung wird gelegentlich auch als "Gestänge" bezeichnet.

Auf reziproke Art und Weise lässt sich das Hauptventil wieder in das Steigrohr montieren. Hierbei wird der Hauptventilkörper lediglich mittels Umdrehung der Spindel in den Dichtsitz gedrückt.

Auf überraschend einfache und bislang unbekannte Art und Weise wird die bereits im Hydranten verbaute Spindelanordnung im Zusammenwirken mit der Zapfen/Zapfenauflage-Anordnung dazu benutzt, bzw. "umfunktioniert", um eine an die Spindel hiervon angelegte Drehbewegung in eine Kraft zwischen Spindeldeckel und Steigrohr umzusetzen. Diese Kraft wird in die Spindelmutter der Spindelanordnung abgeleitet, mit dem Resultat, dass die Spindelmutter, die Ventilstange und der Hauptventilkörper axial verstellt werden können. Somit wird der Hauptventilkörper, in Abhängigkeit von der Drehrichtung der Spindel, entweder angehoben oder abgesenkt. Zum Drehen der Spindel kann z.B. auf einen Hydrantenschlüssel zurückgegriffen werden, mit welchem üblicherweise Hydranten geöffnet und gesperrt werden. Ein solcher Hydrantenschlüssel wird bei allen Arbeiten im Zusammenhang mit Hydranten ohnehin stets mitgeführt und braucht nicht gesondert vorgehalten zu werden.

In einer bevorzugten Ausführung des Hydranten sind die erste Auflage und zweite Auflage voneinander versetzt. Die erste Auflage und zweite Auflage können in Axialrichtung des Steigrohrs betrachtet voneinander versetzt sein. Die erste Auflage und zweite Auflage können, ebenfalls in Axialrichtung des Steigrohrs betrachtet, voneinander beabstandet sein. Durch Schwenken des Spindeldeckels auf z.B. einer bestimmten Höhe in Axialrichtung, auf welcher ein Schwenken möglich ist, kann z.B. gewählt werden, ob der Zapfen gegen eine Auflage in Anlage gebracht wird, welche mit der Demontage im Zusammenhang steht, oder ob der Zapfen gegen die weitere Auflage in Anlage gebracht wird, welche mit der Montage im Zusammenhang steht.

Erfindungsgemäss ist der Zapfen am Spindeldeckel angebracht und die Zapfenauflage im Steigrohr vorgesehen.

In einer bevorzugten Ausführung des Hydranten ist der Zapfen von unterhalb gegen die erste Auflage in Anlage bringbar und ist der Zapfen von oberhalb gegen die zweite Auflage in Anlage bringbar. Sobald der Zapfen gegen die zweite Auflage in Anlage gebracht ist, kann in diese eine Kraft von oberhalb eingeleitet werden (durch Drehen der Spindel in eine Richtung). In Gegenreaktion wird der Hauptventilkörper nach oben verstellt. Umgekehrt, sobald der Zapfen gegen die erste Auflage in Anlage gebracht ist, kann in diese eine Kraft von unterhalb eingeleitet werden (durch Drehen der Spindel in entgegengesetzter Richtung). In Gegenreaktion wird der Hauptventilkörper nach unten verstellt.

In einer bevorzugten Ausführung des Hydranten ist das Steigrohr mit einer Zapfenführung versehen, in welcher der Zapfen führbar ist, wobei die Zapfenführung aufweist: einen ersten Führungsabschnitt, in welchem der Zapfen in axialer Richtung der Spindel führbar ist, wobei der erste Führungsabschnitt nach oben wenigstens abschnittsweise durch die erste Auflage begrenzt ist, und einen zweiten Führungsabschnitt, in welchem der Zapfen in axialer Richtung der Spindel führbar ist, wobei der zweite Führungsabschnitt nach unten wenigstens abschnittsweise durch die zweite Auflage begrenzt ist.

In einer bevorzugten Ausführung des Hydranten sind der erste und zweite Führungsabschnitt wenigstens abschnittsweise voneinander versetzt. Der erste und zweite Führungsabschnitt können, in Axialrichtung des Steigrohrs betrachtet, voneinander versetzt sein.

In einer bevorzugten Ausführung des Hydranten sind der erste und zweite Führungsabschnitt in einem Abschnitt zwischen der ersten und zweiten Auflage wenigstens abschnittsweise überlappt. Der Zapfen kann über den ersten Führungsabschnitt nach oben verschoben werden. In einem Abschnitt, in welchem der erste und zweite Führungsabschnitt wenigstens abschnittsweise überlappt sind, kann der Spindeldeckel geschwenkt werden, sodass der Zapfen in den zweiten Führungsabschnitt eintritt. Dort überführt, kann der Zapfen durch Umdrehen der Spindeldrehrichtung nach unten bewegt werden, bis der Zapfen mit der zweiten Auflage in Anlage gelangt. Sobald der Zapfen gegen die zweite Auflage in Anlage gebracht ist, kann gegen diese eine Kraft von oberhalb angelegt werden. Diese Kraft wird durch fortgesetztes Drehen in die Spindelmutter abgeleitet, woraus resultierend der Hauptventilkörper nach oben verstellt wird.

Umgekehrt kann der Zapfen vom zweiten Führungsabschnitt in den ersten Führungsabschnitt überführt werden. Von dort aus kann der Zapfen von unterhalb mit der ersten Auflage in Anlage gebracht werden. Sobald der Zapfen gegen die erste Auflage in Anlage gebracht ist, kann gegen diese eine Kraft von unterhalb angelegt werden. Diese Kraft wird durch fortgesetztes Drehen in die Spindelmutter abgeleitet, woraus resultierend der Hauptventilkörper nach unten verstellt wird.

In einer bevorzugten Ausführung des Hydranten ist die Zapfenführung im Steigrohr als Ausnehmung ausgebildet. Die Zapfenführung kann als eine in das Material des Steigrohrs eingetragene Ausnehmung bzw. Nut ausgebildet sein.

In einer bevorzugten Ausführung des Hydranten ist der Zapfen im Wesentlichen L-förmig ausgebildet, umfassend einen Vorsprung, welcher in Radialrichtung des Spindeldeckels betrachtet nach aussen gerichtet ist, wobei der Vorsprung gegen die erste und zweite Auflage in Anlage bringbar ist. In einer weiter bevorzugten Ausführung greift der Vorsprung in die Zapfenführung ein. Der Vorsprung greift in den ersten und zweiten Führungsabschnitt der Zapfenführung ein und wird hierin zuverlässig axial geführt. Der Vorsprung bildet ein Gegenlager, über welches der Zapfen des Spindeldeckels gegen die erste oder zweite Auflage in Anlage gebracht werden kann und eine Kraft einleiten kann.

In einer bevorzugten Ausführung des Hydranten ist das Steigrohr im Bereich des zweiten Führungsabschnitts nach oben durchbrochen. Die Spindelanordnung kann über den Durchbruch einfach nach oben aus dem Steigrohr entnommen werden.

In einer bevorzugten Ausführung des Hydranten ist der Spindeldeckel am Steigrohr verschraubbar.

Die Erfindung betrifft ferner ein Verfahren zur Demontage einer Spindelanordnung aus einem Hydranten nach einem der Ansprüche 1 bis 11, wobei das Verfahren die aufeinander folgenden Schritte umfasst:
- Lösen des Spindeldeckels vom Steigrohr,
- Drehen der Spindel in eine Richtung zum Anheben des Spindeldeckels auf eine vorbestimmte Höhe,
- Drehen der Spindel in eine Richtung zum Absenken des Spindeldeckels,
- fortgesetztes Drehen der Spindel in unveränderter Richtung und hierdurch Einleiten einer durch das fortgesetzte Drehen der Spindel erzeugten Kraft über den Zapfen in die zweite Auflage,
- Entnehmen der Spindelanordnung aus dem Steigrohr.

Die vorbestimmte Höhe kann eine Höhe des Spindeldeckels umfassen, ab der sich der Spindeldeckel derart drehen bzw. schwenken lässt, dass der Zapfen, in Axialrichtung des Steigrohrs betrachtet, wenigstens abschnittsweise mit der zweiten Auflage fluchten kann. Mittels z.B. Reibung zwischen Spindeldeckel und Spindel kann der Spindeldeckel durch das Drehen der Spindel in die Richtung zum Absenken des Spindeldeckels mitgeführt bzw. mitgedreht werden, derart, dass der Zapfen, in Axialrichtung des Steigrohrs betrachtet, mit der zweiten Auflage fluchten kann. Der Spindeldeckel kann sich also mit der angelegten Umdrehung mitdrehen, sodass der Spindeldeckel nicht von Hand geschwenkt werden muss. Alternativ kann der Spindeldeckel auch von Hand geschwenkt werden, derart, dass der Zapfen, in Axialrichtung des Steigrohrs betrachtet, mit der zweiten Auflage fluchtet.

Die Schritte zur Demontage der Spindelanordnung aus dem Hydranten sind auch für unerfahrenes Bedienpersonal selbsterklärend bzw. schnell erlernbar. Die Schritte lassen sich einfach auch bei schwer zugänglichen Hydranten, z.B. Unterflurhydranten, umsetzen. Zudem braucht kein separates Werkzeug vorgehalten zu werden.

Im Folgenden wird die vorliegende Erfindung u.a. anhand von in der Zeichnung dargestellten Abläufen zur Demontage einer Spindelanordnung aus einem Unterflurhydranten bzw. zur Montage der Spindelanordnung in den Unterflurhydranten weiter erläutert. In der Zeichnung zeigen:
- Fig. 1: eine Schnittansicht durch einen Hydranten in Längsrichtung, wobei der Hydrant als Unterflurhydrant ausgeführt ist,
- Figs. 2a,b: eine Teilschnittansicht eines Unterflurhydranten, welcher zur besseren Verdeutlichung verkürzt dargestellt ist (Fig. 2a), sowie eine Schnittansicht im Abschnitt einer Zapfen/Zapfenauflage-Anordnung zur Verdeutlichung einer jeweiligen Position eines Vorsprungs eines Zapfens eines Spindeldeckels (Fig. 2b), wobei der Spindeldeckel an einem Steigrohr des Unterflurhydranten verschraubt ist,
- Figs. 3a,b: eine Ansicht gemäss Figuren 2a,b zur Erläuterung eines Ablaufs zur Demontage einer Spindelanordnung aus dem Hydranten, wobei der Spindeldeckel vom Steigrohr des Unterflurhydranten gelöst ist und durch Drehen einer Spindel des Unterflurhydranten gegenüber dem Steigrohr angehoben ist,
- Figs. 4a,b: eine Ansicht gemäss Figuren 2a,b zur Erläuterung eines Ablaufs zur Demontage der Spindelanordnung aus dem Hydranten, wobei der Spindeldeckel gegenüber der Darstellung in Figuren 3a,b im Uhrzeigersinn geschwenkt ist,
- Figs. 5a,b: eine Ansicht gemäss Figuren 2a,b zur Erläuterung eines Ablaufs zur Demontage der Spindelanordnung aus dem Hydranten, wobei ein Vorsprung eines Zapfens des Spindeldeckels gegenüber der Darstellung in Figuren 4a,b gegen eine im Steigrohr ausgebildete zweite Auflage in Anlage gebracht ist und hieran durch Drehen der Spindel eine Kraft angelegt wird, wodurch in Gegenreaktion der Hauptventilkörper angehoben wird,
- Figs. 6: eine Ansicht gemäss Figuren 2a,b, wobei die Spindelanordnung nach oben aus dem Steigrohr entnommen gezeigt ist,
- Figs. 7a,b: eine Ansicht gemäss Figuren 2a,b, zur Erläuterung eines Ablaufs zur Montage der Spindelanordnung in den Hydranten, wobei der Vorsprung des Zapfens des Spindeldeckels im ersten Führungsabschnitt eingreift und mit einer im Steigrohr ausgebildeten ersten Auflage fluchtet,
- Figs. 8a,b: eine Ansicht gemäss Figuren 2a,b, zur Erläuterung eines Ablaufs zur Montage der Spindelanordnung in den Hydranten, wobei der Vorsprung des Zapfens des Spindeldeckels gegenüber der Darstellung in Figuren 7a,b gegen die erste Auflage in Anlage gebracht ist und hieran durch Drehen der Spindel eine Kraft angelegt bzw. eingeleitet wird, wodurch in Gegenreaktion der Hauptventilkörper abgesenkt wird,
- Figs. 9: eine Ansicht gemäss Figuren 2a,b, zur Erläuterung eines Ablaufs zur Montage der Spindelanordnung in den Hydranten, wobei der Hauptventilkörper gegenüber Figuren 8a,b durch weiteres Drehen der Spindel so weit abgesenkt ist, dass dieser in einem Dichtsitz des Hydranten abdichtend eingepasst ist.

Die Fig. 1 zeigt einen Unterflurhydranten 10 in einer Längsschnittansicht. Die Figuren 2a,b bis Figur 6 zeigen Abläufe zur Erläuterung einer Demontage einer Spindelanordnung 12 aus dem Unterflurhydranten 10. Die Figuren 7a,b bis Figur 9 zeigen Abläufe zur Erläuterung einer Montage der Spindelanordnung 12 in den Unterflurhydranten 10.

Der Hydrant 10 umfasst ein Steigrohr 14 und ein Hauptventil 16. Das Hauptventil 16 umfasst einen Hauptventilkörper 18, welcher mit einem im Steigrohr 14 ausgeformten Dichtsitz 20 in abdichtende Anlage bringbar ist. Der Hauptventilkörper 18 wird im Bereich des Dichtsitzes 20 durch am Hauptventilkörper 18 angeformte Flügel 21',21'' zuverlässig axial geführt. In der gezeigten Ausführung wird der Hydrant 10 geöffnet, indem der Hauptventilkörper 18, durch die Flügel 21',21'' zuverlässig axial geführt, nach unten in Richtung eines Totraums verstellt wird. Umgekehrt, zum Sperren des Hydranten 10, wird der Hauptventilkörper 18 nach oben verstellt.

Das Hauptventil 16 umfasst ferner eine Ventilstange 22, welche am unteren Ende mit dem Hauptventilkörper 18 fest verbunden ist. Im Hauptventil 16 ist ferner die Spindelanordnung 12 umfasst. Die Spindelanordnung 12 umfasst einen Spindeldeckel 24, welcher über Schrauben 26',26'' am Steigrohr 14 befestigbar ist. Ferner umfasst die Spindelanordnung 12 eine Spindel 28, welche am Spindeldeckel 24 drehbar gelagert ist. Ein Koppelelement 30, z.B. ein Bedienvierkant, ragt an der Aussenseite des Hydranten 10 über den Spindeldeckel 24 nach aussen vor und ist drehfest mit der Spindel 28 gekoppelt. Die Spindel 28 steht mit einer Spindelmutter 32 im gewindemässigen Eingriff. Die Spindelmutter 32 ist über eine Kopplung/Führung-Anordnung 34 mit dem oberen Ende der Ventilstange 22 gekoppelt, ausgebildet zum Überführen eines an die Spindel 28 angelegten Drehmoments in eine axiale Verstellung der Ventilstange 22. Die Kopplung/Führung-Anordnung 34 enthält einen in Radialrichtung nach aussen gerichteten Fortsatz 36, welcher in eine im Inneren des Steigrohrs 14 ausgeformte Längsnut 38 eingreift und hierin lediglich in Axialrichtung des Steigrohrs 14 führbar ist. Hierdurch sind die Kopplung/Führung-Anordnung 34 und somit die hiermit gekoppelte Ventilstange 22 lediglich in Axialrichtung des Steigrohrs 14 verstellbar.

Der Hydrant 10 umfasst ferner an seiner Auslassseite eine Schlauchkopplung 40 zur Kopplung mit z.B. einem Schlauch (nicht gezeigt) über z.B. zwei Klauen 41',41''. Die Schlauchkopplung 40 kann durch einen Schliessdeckel 42 gegen die Aussenseite abgedichtet sein. Ferner kann die Schlauchkopplung 40 mit einem Rückflussverhinderer 44 versehen sein. Der Hydrant 10 kann über einen unterseitigen Flansch 46 mit einer zwischengelegten Dichtung 48 fluiddicht mit einem nicht gezeigten Wassereinlauf verbunden werden. Ein bauchiger Abschnitt an der Unterseite des Hydranten 10 definiert einen Totraum 50 zwischen Hauptventilkörper 18 und Wassereinlauf.

In einer erfindungsgemässen Ausführung des Hydranten 10 ist die Spindelanordnung 12 ferner mit einer Zapfen/Zapfenauflage-Anordnung 52 versehen. Die Zapfen/Zapfenauflage-Anordnung 52 umfasst zwei Zapfen 54',54'', welche am Spindeldeckel 24, zueinander um 180° versetzt, angebracht bzw. ausgeformt sind, und zwei im Steigrohr 14 vorgesehene, ebenfalls zueinander um 180° versetzte, Zapfenauflage-Anordnungen 56',56'', jeweils umfassend eine erste Auflage 58',58'' und eine zweite Auflage 60',60''. Die erste Auflage 58',58'' und zweite Auflage 60',60'' sind in Axialrichtung des Steigrohrs 14 betrachtet voneinander versetzt, sodass die Zapfen 54',54'' von unterhalb gegen die erste Auflage 58',58'' in Anlage bringbar sind und von oberhalb gegen die zweite Auflage 60',60'' in Anlage bringbar sind.

Die Zapfen 54',54'' sind im Wesentlichen L-förmig ausgebildet, jeweils umfassend einen Steg 62',62'' und einen hieran am distalen Ende anschliessenden Vorsprung 64',64'', welche in Radialrichtung des Spindeldeckels 24 betrachtet nach aussen gerichtet vorragen. Die Vorsprünge 64',64'' sind jeweils gegen die erste Auflage 58',58'' und zweite Auflage 60',60'' in Anlage bringbar.

Die Zapfen 54',54'' sind über Ihre Vorsprünge 64',64'' in korrespondierenden Zapfenführungen führbar, welche im Steigrohr 14 eingetragen sind. Die Zapfenführungen umfassen jeweils einen ersten Führungsabschnitt 66',66'', in welchen die Zapfen 54',54'' in axialer Richtung der Spindel 28 führbar sind, wobei der erste Führungsabschnitt 66',66'' nach oben wenigstens abschnittsweise durch die erste Auflage 58',58'' begrenzt ist. Die Zapfenführungen umfassen ferner jeweils einen zweiten Führungsabschnitt 68',68'', in welchen die Zapfen 54',54'' ebenfalls in axialer Richtung der Spindel 28 führbar sind, wobei der zweite Führungsabschnitt 68',68'' nach unten wenigstens abschnittsweise durch die zweite Auflage 60',60'' begrenzt ist.

Der erste Führungsabschnitt 66',66'' und zweite Führungsabschnitt 68',68'' sind wenigstens abschnittsweise voneinander versetzt, wobei sie in einem Bereich zwischen der ersten Auflage 58',58'' und zweiten Auflage 60',60'' wenigstens abschnittsweise überlappt sein können. Diese Anordnung erlaubt es, dass der Spindeldeckel 24 abschnittsweise geschwenkt werden kann, und zwar über seine Zapfen 54',54'', führbar vom ersten Führungsabschnitt 66',66'' in den zweiten Führungsabschnitt 68',68'' und umgekehrt.

Im Folgenden werden Abläufen zur Demontage der Spindelanordnung 12 und somit des Hauptventils 16 aus dem Hydranten 10 erläutert.

Ausgehend von der in Figuren 2a,b gezeigten Ausgangsstellung sind, wie in Figuren 3a,b gezeigt, die Schrauben 26',26'' entfernt. Danach wird die Spindel 28 durch Anlegen eines Drehmoments an das Koppelelement 30 in eine Richtung gedreht, z.B. im Gegenuhrzeigersinn (GUZS), in die der Spindeldeckel 24 angehoben wird. Der Spindeldeckel 24 dreht sich vorteilhaft nicht mit, da er durch die in den ersten Führungsabschnitt 66',66'' eingreifenden Vorsprünge 64',64'' geführt wird.

Der Spindeldeckel 24 wird soweit durch das Drehen angehoben, bis die Vorsprünge 64',64'' der Zapfen 54',54'' in einem Bereich auf Höhe zwischen der ersten Auflage 58',58'' und zweiten Auflage 60',60'' gelangen, bzw. in den Abschnitt gelangen, in dem sich der erste Führungsabschnitt 66',66'' und zweite Führungsabschnitt 68', 68'' überlappen. Beispielsweise kann der Spindeldeckel 24 durch das Drehen so weit angehoben werden, bis die Vorsprünge 64',64'' gegen die erste Auflage 58',58'' anschlagen (siehe Fig. 3b). Der Hauptventilkörper 18 verbleibt in unveränderter Position.

Ausgehend von dieser Stellung werden, wie in Figuren 4a,b gezeigt, die Vorsprünge 64',64'' vom ersten Führungsabschnitt 66',66'' in den zweiten Führungsabschnitt 68',68'' überführt. Hierzu wird die Spindel 28 lediglich in entgegengesetzter Richtung gedreht, z.B. im Uhrzeigersinn (UZS). Durch z.B. Reibung zwischen Spindeldeckel 24 und Spindel 28 dreht sich der Spindeldeckel 24 mit der angelegten Umdrehung mit, sodass der Spindeldeckel 24 nicht von Hand geschwenkt werden muss. Die Vorsprünge 64',64'' fluchten nun abschnittsweise mit der zweiten Auflage 60',60''.

Ausgehend von dieser Stellung wird, wie in Figuren 5a,b gezeigt, die Spindel weiter in unveränderter Umdrehungsrichtung gedreht. Hierbei senkt sich der Spindeldeckel 24 ab und gelangen die Vorsprünge 64',64'' mit der zweiten Auflage 60',60'' in Anlage. Die Umdrehung wird unverändert fortgesetzt, wobei die hierbei erzeugte Kraft über die Vorsprünge 64',64'' in die zweite Auflage 60',60'' eingeleitet wird. In Gegenreaktion wird mit fortgesetztem Drehen der Spindel 28 die hiermit gewindemässig gekoppelte Spindelmutter 32 nach oben verstellt und hierdurch der Hauptventilkörper 18, über die Ventilstange 22 geführt, stetig angehoben. Hierbei wird der Hauptventilkörper 18 aus der dichten Anlage mit dem Dichtsitz 20 gezogen. Sobald der Hauptventilkörper 18 aus der dichten Anlage mit dem Dichtsitz 20 befreit ist, kann die Spindelanordnung 12 bzw. das Hauptventil 16 aus dem Steigrohr 14 nach oben entnommen werden, wie in Fig. 6 veranschaulicht.

Im Folgenden werden Abläufen zur Montage der Spindelanordnung 12 und somit des Hauptventils 16 in den Hydranten 10 anhand der Figuren 7a,b bis 9 erläutert.

Zur Montage wird die Spindelanordnung 12 bzw. das Hauptventil 16 über den Spindeldeckel 24 in den Führungsabschnitt eingesetzt. Hierzu werden die Zapfen 54',54'' über ihre Vorsprünge 64',64'' in den ersten Führungsabschnitt 66',66'' eingesetzt. Sobald die Vorsprünge 64',64'' auf Höhe in jenem Abschnitt sind, in dem sich der erste Führungsabschnitt 66',66'' und zweite Führungsabschnitt 68',68'' überlappen, wird der Spindeldeckel 24 geschwenkt, z.B. im Gegenuhrzeigersinn (GUZS) und dann, über den zweiten Führungsabschnitt 68',68'' geführt, weiter abgesenkt. Die Vorsprünge 64',64'' fluchten in dieser Stellung abschnittsweise mit der ersten Auflage 58',58''. Der Hauptventilkörper 18 kann in dieser Stellung z.B. von oberhalb mit dem Dichtsitz 20 in Anlage gelangen.

Ausgehend von dieser Stellung wird die Spindel 28 in eine Richtung zum Anheben des Spindeldeckels 24 gedreht, z.B. im Gegenuhrzeigersinn (GUZS), bis die Vorsprünge 64',64'' gegen die erste Auflage 58',58'' in Anlage gelangen, wie in Figuren 8a,b gezeigt. In dieser Stellung wird die Spindel 28 mit unveränderter Drehrichtung weiter gedreht. Die hierbei erzeugte Kraft wird in die erste Auflage 58',58'' eingeleitet. In Gegenreaktion wird die Spindelmutter 32 mit fortgesetzter Rotation der Spindel 28 nach unten verstellt und wird somit der Hauptventilkörper 18 in den Dichtsitz 20 gedrückt bzw. gepresst, wie in Fig. 9 gezeigt. Sobald sich der Hauptventilkörper 18 vollständig im Dichtsitz 20 befindet bzw. eine vorbestimmte Position im Dichtsitz 20 eingenommen hat, wird die Spindel 28 nicht weiter gedreht. Beispielsweise kann in dieser Stellung die Spindel 28 bis zum Anschlag gedreht sein, was als Hinweis dienen kann, dass sich der Hauptventilkörper 18 vollständig im Dichtsitz 20 befindet.

Ausgehend von dieser Stellung wird die Spindel 28 zum Absenken des Spindeldeckels 24 in entgegengesetzte Richtung gedreht, z.B. im Uhrzeigersinn (UZS). Hierbei kann es zunächst notwendig sein, den Spindeldeckel 24 gegen Rotation bzw. Schwenken zu hindern, z.B. von Hand. Sobald der Spindeldeckel 24 durch die in den ersten Führungsabschnitt 66',66'' eingreifenden Vorsprünge 64',64'' der Zapfen 54',54'' geführt ist, braucht der Spindeldeckel 24 nicht mehr gegen Rotation gehindert zu werden. Die Umdrehung der Spindel 28 wird so lange fortgesetzt, bis der Spindeldeckel 24 an das Steigrohr 14 anschlägt. In dieser Stellung angelangt, wird der Spindeldeckel 24 durch die Schrauben 26',26'' mit dem Steigrohr 14 verschraubt. Der Hydrant nimmt dann wieder die in Figur 2a gezeigte Ausgangsstellung ein.

## Patentansprüche

1. Hydrant (10), umfassend ein Steigrohr (14) und ein Hauptventil (16), welches einen Hauptventilkörper (18), einen mit dem Hauptventilkörper (18) abdichtbaren Dichtsitz (20), eine mit dem Hauptventilkörper (18) an einem Ende verbundene Ventilstange (22), und eine Spindelanordnung (12) enthält, wobei die Spindelanordnung (12) einen am Steigrohr (14) befestigbaren Spindeldeckel (24), eine am Spindeldeckel (24) drehbar gelagerte Spindel (28) und ein mit der Ventilstange (22) an einem weiteren Ende gekoppelte Spindelmutter (32) umfasst, wobei die Spindel (28) und die Spindelmutter (32) gegenseitig im gewindemässigen Eingriff stehen, ausgebildet zum Überführen eines an die Spindel (28) angelegten Drehmoments in eine axiale Verstellung der Ventilstange (22), wobei die Spindelanordnung (12) ferner eine Zapfen/Zapfenauflage-Anordnung (52) enthält, umfassend wenigstens einen Zapfen (54',54") und wenigstens eine Zapfenauflage (56',56''), welche zapfenauflage im Steigrohr (14) vorgesehen ist, wobei die Zapfenauflage (56',56'') eine erste Auflage (58',58'') und eine zweite Auflage (60',60'') aufweist, gegen welche der Zapfen (54',54") jeweils in Anlage bringbar ist,
**dadurch gekennzeichnet, dass**
der wenigstens eine Zapfen (54',54'') am Spindeldeckel (24) angebracht ist.

2. Hydrant (10) nach Anspruch 1, wobei die erste Auflage (58',58'') und zweite Auflage (60',60'') voneinander versetzt sind.

3. Hydrant (10) nach einem der vorhergehenden Ansprüche, wobei der Zapfen (54',54'') von unterhalb gegen die erste Auflage (58',58'') in Anlage bringbar ist und der Zapfen (54',54") von oberhalb gegen die zweite Auflage (60',60'') in Anlage bringbar ist.

4. Hydrant (10) nach einem der vorhergehenden Ansprüche, wobei das Steigrohr (14) mit einer Zapfenführung versehen ist, in welcher der Zapfen (54',54'') führbar ist, wobei die Zapfenführung aufweist:
- einen ersten Führungsabschnitt (66',66''), in welchem der Zapfen (54',54'') in axialer Richtung der Spindel (28) führbar ist, wobei der erste Führungsabschnitt (66',66'') nach oben wenigstens abschnittsweise durch die erste Auflage (58',58'') begrenzt ist, und
- einen zweiten Führungsabschnitt (68',68''), in welchem der Zapfen (54',54'') in axialer Richtung der Spindel (28) führbar ist, wobei der zweite Führungsabschnitt (68',68'')nach unten wenigstens abschnittsweise durch die zweite Auflage (60',60'') begrenzt ist.

5. Hydrant (10) nach Anspruch 4, wobei der erste (66',66'') und zweite (68',68'') Führungsabschnitt wenigstens abschnittsweise voneinander versetzt sind.

6. Hydrant (10) nach Anspruch 4 oder 5, wobei der erste (66',66'') und zweite (68',68'') Führungsabschnitt in einem Abschnitt zwischen der ersten (58',58'') und zweiten (60',60'') Auflage wenigstens abschnittsweise überlappt sind.

7. Hydrant (10) nach einem der Ansprüche 4 bis 6, wobei die Zapfenführung im Steigrohr (14) als Ausnehmung ausgebildet ist.

8. Hydrant (10) nach einem der vorhergehenden Ansprüche, wobei der Zapfen (54',54'') im Wesentlichen L-förmig ausgebildet ist, umfassend einen Vorsprung (64',64''), welcher in Radialrichtung des Spindeldeckels (24) betrachtet nach aussen gerichtet ist, wobei der Vorsprung (64',64'') gegen die erste (58',58'') und zweite (60',60'') Auflage in Anlage bringbar ist.

9. Hydrant (10) nach Anspruch 8, wobei der Vorsprung (64',64'') in die Zapfenführung eingreift.

10. Hydrant (10) nach einem der Ansprüche 4 bis 9, wobei das Steigrohr (14) im Bereich des zweiten Führungsabschnitts (68',68'') nach oben durchbrochen ist.

11. Hydrant (10) nach einem der vorhergehenden Ansprüche, wobei der Spindeldeckel (24) am Steigrohr (14) verschraubbar ist.

12. Verfahren zur Demontage einer Spindelanordnung (12) aus einem Hydranten (10) nach einem der Ansprüche 1 bis 11, umfassend die aufeinander folgenden Schritte:
- Lösen des Spindeldeckels (24) vom Steigrohr (14),
- Drehen der Spindel (28) in eine Richtung zum Anheben des Spindeldeckels (24) auf eine vorbestimmte Höhe,
- Drehen der Spindel (28) in eine Richtung zum Absenken des Spindeldeckels (24),
- fortgesetztes Drehen der Spindel (28) in unveränderter Richtung und hierdurch Einleiten einer durch das fortgesetzte Drehen der Spindel (28) erzeugten Kraft über den Zapfen (54',54'') in die zweite Auflage (60',60"),
- Entnehmen der Spindelanordnung (12) aus dem Steigrohr (14) .

## Claims

1. Hydrant (10), comprising a riser pipe (14) and a main valve (16), the main valve having a main valve body (18), a sealing seat (20) which can be sealed by the main valve body (18), a valve rod (22) which is connected at one end to the main valve body (18), and a spindle assembly (12), wherein the spindle assembly (12) comprises a spindle cover (24) which can be fastened to the riser pipe (14), a spindle (28) which is rotatably mounted on the spindle cover (24), and a spindle nut (32) which is coupled to the valve rod (22) at another end, wherein the spindle (28) and the spindle nut (32) are in thread engagement with each other, adapted to convert a torque applied to the spindle (28) into an axial movement of the valve rod (22), wherein the spindle assembly (12) further includes a journal/journal support assembly (52), comprising at least one journal (54',54'') and at least one journal support (56',56'') which journal support is provided in the riser pipe (14), wherein the journal support (56',56'') comprises a first support (58',58'') and a second support (60',60''), against each of which the journal (54',54'') can be brought to bear, **characterized in that** the at least one journal (54',54'') is attached to the spindle cover (24).

2. Hydrant (10) according to claim 1, wherein the first support (58',58'') and the second support (60',60'') are offset from each other.

3. Hydrant (10) according to one of the preceding claims, wherein the journal (54',54'') can be brought to bear against the first support (58',58'') from below and the journal (54',54'') can be brought to bear against the second support (60',60'') from above.

4. Hydrant (10) according to one of the preceding claims, wherein the riser pipe (14) is provided with a journal guide, in which the journal (54',54'') can be guided, wherein the journal guide comprises:
- a first guide section (66',66''), in which the journal (54',54'') can be guided in the axial direction of the spindle (28), wherein the first guide section (66',66'') is at least partially bounded in the upward direction by the first support (58',58''), and
- a second guide section (68',68''), in which the journal (54',54'') can be guided in the axial direction of the spindle (28), wherein the second guide section (68',68'') is at least partially bounded in the downward direction by the second support (60',60'').

5. Hydrant (10) according to claim 4, wherein the first (66',66'') and second (68',68") guide section are at least partially offset from each other.

6. Hydrant (10) according to claim 4 or 5, wherein the first (66',66'') and second (68',68") guide section are at least partially overlapped in a section between the first (58', 58'') and the second (60', 60") support.

7. Hydrant (10) according to one of claims 4 to 6, wherein the journal guide in the riser pipe (14) is designed as a cutout.

8. Hydrant (10) according to one of the preceding claims, wherein the journal (54',54'') is substantially L-shaped, comprising a projection (64',64'') which is directed outward as viewed in the radial direction of the spindle cover (24), wherein the projection (64',64'') can be brought to bear against the first (58',58'') and second ( 60',60") support.

9. Hydrant (10) according to claim 8, wherein the projection (64',64'') engages in the journal guide.

10. Hydrant (10) according to one of claims 4 to 9, wherein the riser pipe (14) is open in the upward direction in the region of the second guide section (68',68'').

11. Hydrant (10) according to one of the preceding claims, wherein the spindle cover (24) can be screwed onto the riser pipe (14).

12. Method for removing a spindle assembly (12) from a hydrant (10) according to one of claims 1 to 11, comprising the successive steps:
- loosening the spindle cover (24) from the riser pipe (14),
- rotating the spindle (28) in a direction to raise the spindle cover (24) to a predetermined height,
- rotating the spindle (28) in a direction to lower the spindle cover (24),
- continuing to rotate the spindle (28) in the same direction and thereby introducing into the second support (60',60''), via the journal (54',54''), a force that is generated by the continued rotation of the spindle (28),
- taking the spindle assembly (12) out of the riser pipe (14).

## Revendications

1. Bouche d'incendie (10), comprenant un tuyau de montée (14) et une vanne principale (16), qui comprend un corps de vanne principale (18), un siège de garniture (20) pouvant être rendu étanche avec le corps de vanne principale (18), une tige de vanne (22) reliée au corps de vanne principale (18) au niveau d'une extrémité, et un agencement de tige (12), l'agencement de tige (12) comprenant un chapeau de tige (24) pouvant être fixé au niveau du tuyau de montée (14), une tige (28) logée au niveau du chapeau de tige (24) de façon à pouvoir pivoter, et un écrou de tige (32) couplé à la tige de vanne (22) au niveau d'une autre extrémité, la tige (28) et l'écrou de tige (32) se trouvant en prise l'un avec l'autre par filetage, conçu pour transmettre un moment appliqué à la tige (28) par un déplacement axial de la tige de vanne (22), l'agencement de tige (12) contenant en outre un ensemble tourillon/support de tourillon (52) comprenant au moins un tourillon (54', 54'') et au moins un support de tourillon (56', 56''), ledit support de tourillon étant prévu dans le tuyau de montée (14), le support de tourillon (56', 56'') présentant un premier support (58', 58'') et un second support (60', 60'') contre lequel le tourillon (54', 54'') peut être respectivement amené en appui, **caractérisé en ce que** le tourillon (54', 54''), au moins au nombre de un, est appliqué au niveau du chapeau de tige (24).

2. Bouche d'incendie (10) selon la revendication 1, dans laquelle le premier support (58',58'') et le second support (60', 60'') sont décalés l'un par rapport à l'autre.

3. Bouche d'incendie (10) selon l'une des revendications précédentes, dans laquelle le tourillon (54', 54'') peut être appliqué depuis le bas contre le premier support (58', 58''), et le tourillon (54', 54") peut être appliqué depuis le dessus contre le second support (60', 60").

4. Bouche d'incendie (10) selon l'une des revendications précédentes, dans laquelle le tuyau de montée (14) est muni d'un guide de tourillon dans lequel le tourillon (54', 54'') peut être guidé, le guide de tourillon comprenant :
- un premier segment de guidage (66', 66''), dans lequel le tourillon (54', 54'') peut être guidé dans la direction axiale de la tige (28), le premier segment de guidage (66', 66'') étant délimité vers le haut, au moins par segments, par le premier support (58', 58''), et
- un second segment de guidage (68', 68''), dans lequel le tourillon (54', 54'') peut être guidé dans la direction axiale de la tige (28), le second segment de guidage (68', 68'') étant délimité vers le bas, au moins par segments, par le second support (60', 60").

5. Bouche d'incendie (10) selon la revendication 4, dans laquelle le premier (66', 66'') et le second (68', 68'') segments de guidage sont décalés au moins par segments l'un par rapport à l'autre.

6. Bouche d'incendie (10) selon la revendication 4 ou 5, dans laquelle le premier (66', 66'') et le second (68', 68'') segments de guidage se chevauchent au moins par segments dans un segment entre le premier (58', 58'') et le second (60', 60'') supports.

7. Bouche d'incendie (10) selon l'une des revendications 4 à 6, dans laquelle le guide de tourillon dans le tuyau de montée (14) est réalisé sous la forme d'un évidement.

8. Bouche d'incendie (10) selon l'une des revendications précédentes, dans laquelle le tourillon (54', 54'') est essentiellement exécuté en forme de L, comprenant une saillie (64', 64'') qui est orientée vers l'extérieur, tel que vu dans la direction radiale du chapeau de tige (24), la saillie (64', 64'') pouvant être mise en appui contre le premier (58', 58'') et le second (60', 60") supports.

9. Bouche d'incendie (10) selon la revendication 8, dans laquelle la saillie (64', 64'') s'engage dans le guide de tourillon.

10. Bouche d'incendie (10) selon l'une des revendications 4 à 9, dans laquelle le tuyau de montée (14) est interrompu vers le haut dans la zone du second segment de guidage (68', 68'').

11. Bouche d'incendie (10) selon l'une des revendications précédentes, dans laquelle le chapeau de tige (24) peut être vissé au niveau du tuyau de montée (14).

12. Procédé de démontage d'un agencement de tige (12) d'une bouche d'incendie (10) selon l'une des revendications 1 à 11, comprenant les étapes successives suivantes consistant à :
- retirer le chapeau de tige (24) du tuyau de montée (14),
- tourner la tige (28) dans un sens permettant de soulever le chapeau de tige (24) à une hauteur prédéterminée,
- tourner la tige (28) dans un sens permettant d'abaisser le chapeau de tige (24),
- continuer à faire tourner la tige (28) dans une même direction et initier de ce fait une force générée par la rotation continue de la tige (28) dans le second support (60', 60'') via le tourillon (54', 54''),
- retirer l'agencement à tige (12) du tuyau de montée (14).
